# EUROPÄISCHE PATENTSCHRIFT

(11) **EP 2 417 675 B1**
(45) Veröffentlichungstag und Bekanntmachung des Hinweises auf die Patenterteilung: **14.05.2014**
(21) Anmeldenummer: 10715684.6
(22) Anmeldetag: 01.04.2010
(51) Int. Cl.: H01R 13/66, H01R 13/646

(54) **STECKERSYSTEMGEHÄUSE FÜR MEHRADRIGE KABEL**
PLUG SYSTEM HOUSING FOR MULTI-CORE CABLES
BOÎTIER DE SYSTÈME À FICHES POUR CÂBLES MULTICONDUCTEURS

(30) Priorität: 08.04.2009 DE 102009016875
(43) Veröffentlichungstag der Anmeldung: 15.02.2012
(73) Patentinhaber: HARTING Electronics GmbH, 32339 Espelkamp (DE)
(72) Erfinder: KLEES, Ernst, 80939 München (DE); ZELLNER, Joachim, 94209 Regen/March (DE)
(74) Vertreter: Prinz & Partner
(86) Internationale Anmeldenummer: PCT/EP2010/002126
(87) Internationale Veröffentlichungsnummer: WO 2010/115591

(56) Entgegenhaltungen:
- DE-U1-202006 013 075
- US-A1- 2005 130 505
- US-A1- 2006 154 531
- US-A1- 2006 246 780
- US-A1- 2009 068 883

## Beschreibung

Die Erfindung betrifft ein mehrpoliges Steckersystemgehäuse für mehradrige Kabel mit einer Buchse und einem Stecker zum elektrischen und mechanischen Verbinden von elektrischen Leitern.

Das erfindungsgemäße Steckersystem eignet sich besonders für die Gebäudeverkabelung, ist aber auch in sonst üblicher Weise einzusetzen.

Das erfindungsgemäße Steckersystem ist insbesondere für Gebäudeverkabelungen der Klasse E vorgesehen.

Diese Klasse legt die Übertragungsgüte von elektrischen Signalen von Übertragungsstrecken oder Übertragungssystemen von einem zum anderen Endpunkt fest.

In entsprechenden Normen, wie der EN 50 173, sind zum Beispiel die Grenzwerte für die maximale Dämpfung, für ein Nebensprechen, für Reflexionen, etc. sowie für höchste zulässige Frequenzen festgelegt. Für die Klasse E und zukünftige Klassen ist vorgesehen, mit Frequenzen um die 500 MHz zu arbeiten.

Bei der Gebäudeverkabelung ist es zunehmend erwünscht, nicht mehr einzelne Kabel für Informationen und Daten aller verfügbaren Dienste wie Telefon, EDV-Anlagen oder Audio- und Videoanlagen zu verlegen, sondern ein einheitliches Gebäudeverkabelungsnetz vorzusehen.

Gebäudeverkabelungen für den vorgenannten Zweck werden üblicherweise mit abgeschirmten Kabeln mit vier oder acht Adernpaaren erstellt, wobei jeweils zwei Adern verdrillt und abgeschirmt sind.

Zur Zeit werden Steckersystem genutzt, mit so genannten RJ-11, RJ-12, RJ-45, EC-7, Tera, M12 Bezeichnungen, bei denen die Kabellänge durchaus problematisch ist.

Weiterhin sind die Stecker-Buchsen-Systeme recht aufwendig in der Anschlusstechnik zu handhaben und mit entsprechenden Fehlerquoten belastet. Ein weiteres Problem liegt bei Frequenzen oberhalb von 500 MHz, wenn bei der internen Anschlusstechnik die Abschirmung nicht bis zu den Steckkontakten geführt wird oder werden kann.

Die Druckschrift US2009/0068883 A1 offenbart ein mehrpoliges Steckersystem für mehradrige Kabel mit einer Buchse und einem Stecker zum elektrischen und mechanischen Verbinden von vereinzelten elektrischen Adern, wobei einer als Kabelbuchse ausgebildeter Block vorgesehen ist, der in einen Aufnahmeabschnitt in ein Steckersystemgehäuse einsteckbar ist, mit Aufnahmen für einzelne Adern eines Kabels mit in etwa rechtwinklig zur Kabelerstreckung aufweisenden, seitlichen Öffnungen, durch welche Schneidklemmkontakte die Leiter der Adern nach Durchtrennen der Isolierung der Adern kontaktieren, wobei auf einer als Leiterplatte ausgeformten Einrichtung zur Kontaktierung der Schneidklemmkontakte der Kabelbuchse Kontaktflächen vorgesehen sind, wobei weitere auf der Leiterplatte angeordnete Buchsenkontakte in einem Trägergehäuse innerhalb des im Steckersystemgehäuses angeordnet sind, und wobei der als Kabelbuchse ausgebildete Block zur lösbaren Aufnahme und Befestigung mit der Einrichtung vorgesehen ist.

### Aufgabenstellung

Der Erfindung liegt die Aufgabe zugrunde, ein preisgünstiges und in der Montage einfaches Steckersystemgehäuse darzustellen, bei dem die Einzeladern eines mehradrigen Kabels zunächst mit einer Art Adapterstecker zu kontaktieren sind, wobei die Verkabelungsstrecke vorab verlegt werden kann, und wobei der Adapterstecker anschließend in einen entsprechend ausgebildeten Steckverbinder einsetzbar ist, wobei dessen Steckgesicht und die Anschlusstechnologie frei kombinierbar sind, so dass bei einem mehradrigen Kabel, auf dessen Einzelleitern unterschiedliche Signale übertragen werden, Stecker mit unterschiedlichen Steckgesichtern die Signale an die gewünschten Endverbraucher übertragen. Dabei wird der Adapterstecker erst örtlich bedingt mit dem erforderlichen Endstecker verbunden.

Die Aufgabe der vorliegenden Erfindung ist weiterhin, ein gegenüber dem Stand der Technik verbessertes Steckverbindersystem mit dem auch Frequenzen von über 500 MHz sicher übertragen werden, wobei auch ein vereinfachtes Handling bei der Konfektionierung vorgesehen ist.

Diese Aufgabe wird durch ein Steckersystem mit den Merkmalen des Anspruches 1 erreicht sowie durch vorteilhafte Weiterbildungen der abhängigen Ansprüche.

Dabei ist die genannte Buchse als Einrichtung zum Einstecken des Kabelsteckers in ein Stecksystemgehäuse ausgebildet, in dem sie ein Innengehäuse umfasst, in dem zur Leiterplatte senkrecht aufragende Steckerabnahmekontakte angeordnet sind, zur Kontaktierung der im Kabelstecker aufgenommenen Schneidklemmkontakte, und wobei auf der Leiterplatte weiterhin winkelförmig gebogene, elektrische Kontakte zur Kontaktierung mit einem Gegenstecker angeordnet sind, wobei beide Kontakte mittels Leiterbahnen auf der Leiterplatte miteinander verbunden sind.

Weiterhin weist der Steckerblock mit den seitlichen Öffnungen Einfügeschlitze für die Schneidklemmkontakte auf, wobei die Einfügeschlitze wiederum in Rillen längs des Steckerblockes angeordnet sind.

Es kann sinnvoll sein, dass das Steckersystemgehäuse mit einem entsprechenden Trägergehäuse zur Aufnahme von Stecker und Buchse einen Steckeraufnahmeabschnitt sowie einen Buchsenaufnahmeabschnitt aufweist; wobei das Gehäuse einen Haltedeckel zur Befestigung des Steckers des ankommenden Kabels an der Buchse sowie einen Buchsenaufnahmeabschnitt zur Aufnahme der Buchsenplatine mit Abnahmekontakten und gebogenen Buchsenkontakten auf einer Auflage auf einer Leiterplatte aufweist, wobei bei Einstecken von Buchse und Kabelstecker in das Stecksystemgehäuse eine leitende Verbindung zwischen dem Kabel mit dem Stecker und der Buchse hergestellt und fixiert ist

Vorteilhafterweise wird die Buchse in einem Buchsensubgehäuse, das zum Einbringen in das Buchsengehäuse ausgelegt ist, aufgenommen, um die Handhabung der Leiterplatte zu erleichtern und die Buchse vor mechanischer Beschädigung zu schützen.

Dazu ist das Buchsensubgehäuse als Innengehäuse ausgebildete Einrichtung im Trägergehäuse angeordnet, in der die Steckerabnahmekontakte zusammen mit einer Leiterplatte eingesetzt sind, zur Aufnahme des Steckerblockes.

Die Schneidklemmkontakte haben eine bevorzugte Ausführungsform in einer im wesentlichen rechtwinklig gebogenen zweizinkigen Gabel.

Zur Entlastung der Kräfte zwischen Kabel und Steckverbindergehäuse ist üblicherweise eine Zugentlastung am Gehäuse vorgesehen, wobei damit gleichzeitig eine Anbindung des Schutzgeflechtes bzw. der Abschirmung an das Gehäuse erfolgt.

Vorteilhafterweise sind die einzelnen Bauteile derartig geformt und ausgelegt, dass eine Automatisierung zur Montage eines derartigen Steckverbindersystems, eingeschlossen die Anbindung der vereinzelten Adern an den Steckerblock, vorgenommen werden kann.

### Ausführungsbeispiel

Nachfolgend wir anhand der beiliegenden Zeichnung ein Ausführungsbeispiel, auf welche die Erfindung allerdings keinesfalls eingeschränkt ist sowie deren Verwendung näher beschrieben. Es zeigen
- Fig.1: ein Trägergehäuse in einer auseinandergezogenen Darstellung,
- Fig.2: ein Innengehäuse mit elektrischen Kontakten,
- Fig.3: einen Steckerblock mit eingefügten Einzeladern, und
- Fig.4: eine perspektivische Darstellung eines Steckersystemgehäuses.

In der Fig. 1 ist ein Ausführungsbeispiel eines erfindungsgemäßen Steckersystemgehäuses in einer perspektivischen Explosionsansicht dargestellt. Das Steckersystemgehäuse 1 umfasst hier ein längliches, nahezu quadratisches Trägergehäuse 10 mit einer als Hülse ausgeführten Steckbereich 11 und einem halboffenen Einfügebereich 12, der mittels eines drehbar gelagerten Gehäusedeckels 13 verschließbar ist.

Weiterhin ist ein separater Gehäuseboden 14 vorgesehen, der das Trägergehäuse 10 bodenseitig verrastbar abschließt.

Innerhalb des Trägergehäuses 10 ist eine Einrichtung, bestehend aus einem separaten Innengehäuse 20 mit einem aus drei Seitenwänden gebildeten Kontaktbereich 21 vorgesehen, in deren gegenüberliegenden Seitenwände 22 Führungsnuten 23 für Steckerabnahmekontakte 38 eingelassen sind, Dabei ist ein Ende der Steckerabnahmekontakte 38 mit einer Leiterplatte 30 elektrisch verbunden, die hier unterhalb des Innengehäuses 20 angeordnet ist, während deren zweites Ende verrundete, ballige Kontaktzonen 39 aufweisen.

Auf der Leiterkarte 30 sind weiterhin Übergabekontakte 34 für einen Gegenstecker angeordnet, die mittels hier nicht gezeigter Leiterbahnen mit den Steckerabnahmekontakten 38 elektrisch verbunden sind.

In diesem Beispiel sind gewinkelte und abgeschrägte Übergabekontakte 34 vorgesehen, die einer so genannten RJ-45 Konfiguration entsprechen.

Die angesprochenen Kontakte können auf der Leiterplatte verlötet oder auch verpresst sein.

Die Leiterplatte 30 wird mit den Steckerabnahmekontakten 38 in das Innengehäuse 20 eingefügt, wobei die Steckerabnahmekontakte 38 sich in die Führungsnuten 23 im Innengehäuse 20 einfügen, und gleichzeitig die Übergabekontakte 34 innerhalb einer Öffnung 26 in einer Ansatzfläche 24 des Innengehäuses 20 angeordnet sind.

Eine Auflage 36 zur Stabilisierung der schräg aufgestellten Übergabekontakte 34 ist direkt auf der Leiterplatte 30 fixiert, während das Innengehäuse 20 mittels einpressbarer Fixierstifte 28 mit der Leiterplatte 30 verbunden ist.

Das Innengehäuse 20 wird in das Trägergehäuse 10 eingesetzt und letztlich mit dem am Trägergehäuse 10 verrastbaren Gehäuseboden 14 fixiert. Isolierend ist zwischen der Leiterplatte 30 und dem Gehäuseboden 14 eine Isolierplatte 17 angeordnet.

Das mehradrige Kabel 60 wird mittels einer zweigeteilten Zugentlastungshülse 19 - angeformt oder auch separat am Trägergehäuse 10 - und einem daran angreifenden, hier nicht gezeigten, Knickschutz versehen, um ein unbeabsichtigtes Abreißen und Abknicken des Kabels 60 bzw. der Einzeladern zu vermeiden.

Im Steckbereich 11 des Trägergehäuses 10 sind weiterhin zwei federnde Massekontakte 16 gegenüberliegend angeordnet, um die Übergabe von massebezogenen Signalen vom Steckverbinder auf einen Gegenstecker zu gewährleisten.

Die **Fig. 2** zeigt das separat in das Trägergehäuse 10 einzufügende Innengehäuse 20 mit diversen Elementen, zur Realisierung einer Steckverbindung innerhalb des Trägergehäuses.

Das Innengehäuse 20 weist im Wesentlichen einen von drei Seitenwänden umschlossenen Kontaktbereich 21 sowie eine Ansatzfläche 24 mit einer Rechtecköffnung 26 auf. Wobei die Ansatzfläche 24 außerhalb der drei Seitenwände angeordnet ist.

Die beiden gegenüberliegenden Seitenwände 22 weisen auf der Innenseite mehrere senkrechte Führungsnuten 23 auf, in denen die Stiftkontakte 38 geführt sind, die auf der Leiterplatte 30 mittels Löten oder Einpressen fixiert sind. Auf der Leiterplatte 30 sind weiterhin Übergabekontakte 34 angeordnet - verbunden mittels Leiterbahnen mit den Steckerabnahmekontakten 38 - die zur Kontaktierung mit einem Gegenstecker vorgesehen sind.

In diesem Fall sind es Kontakte für eine RJ-45 Schnittstelle, die mit einer Auflage 36 in der eine kammförmige Kantenstruktur vorgesehen ist, um die einzelnen Übergabekontakte 34 zu stabilisieren.

Zusammengehalten wird das Innengehäuse 20 mit der Leiterplatte 30 mit Fixierstiften 28, die in dazu vorgesehene Bohrungen in der Leiterplatte 30 einpressbar sind.

Um letztlich eine versehentliche Kontaktierung der Signalspannungen mit dem elektrisch leitenden, auf Masseniveau liegenden Steckverbinder 1 zu vermeiden, wird bei der Montage des Innengehäuses 20 in den Trägerkörper 10 zwischen die Leiterplatte 30 und den auf den Trägerkörper 10 aufrastbaren Gehäuseboden 14 eine Isolierplatte 17 eingefügt.

Die **Fig. 3** zeigt einen Steckerblock 40 in dem jeweils die vereinzelten Adern 62 des mehradrigen Kabels 60 fixierbar sind.

Der Steckerblock 40 ist als Würfel geformt, wobei hier mehrere Durchgangsöffnungen 44, jeweils paarweise neben- und übereinander, angeordnet sind. Jede der Durchgangsöffnungen 44 ist wiederum mit einem senkrecht dazu angeordneten Einfügeschlitz 46 für einen Schneidklemmkontakt 50 verbunden. Und jeder der Einfügeschlitze 46 ist in einer die jeweilige Würfelseite einnehmende Rille 42 eingebettet.

Die einzufügenden Schneidklemmkontakte 50 sind zweischenklig um etwa 90° gewinkelt, wobei ein Schenkel die beiden Schneidklemmen 54 als solche umfasst und der zweite Schenkel eine Rückenflanke 52 aufweist, die zur Kontaktierung mit den Stiftkontakten 38 im Kontaktbereich 21 Innengehäuse 20 vorgesehen ist.

So wie der Steckerblock 40 dargestellt ist, sind zunächst jeweils 2 Durchgangsöffnungen 44, 44' unmittelbar übereinander angeordnet und mit einem etwas größeren Abstand das nächste Paar der Durchgangsöffnungen.

Zum Kontaktieren der in den Durchgangsöffnungen 44 einzuschiebenden Adern 62 wird jeweils ein Schneidklemmkontakt 50 mit seinen Schneiden voraus in einen entsprechenden Einfügeschlitz 46 eingeschoben. Wobei die Rillen 42 derartig geformt sind, dass ein eingefügter und kontaktierender Schneidklemmkontakt 50 mit seiner Rückenflanke 52 ein wenig in der jeweiligen Rille 42 versinkt.

Des Weiteren sind die Durchgangsöffnungen 44 und die Schneidklemmkontakte 50 so aufeinander abgestimmt, dass z. B. eine in der unteren, ersten Durchgangsöffnung 44 eingefädelte Ader 62 von den Schneidklemmen 54 des Schneidklemmkontaktes 50 geschnitten wird, deren abgewinkelte Rückenflanke 52 die Höhe der zweiten Durchgangsöffnung 44' erreicht, während die zweite Durchgangsöffnung 44' mit einer um 180° gedrehten Schneidklemme 50 bestückt wird, so dass die Rückenflanke 52 bis in den Bereich der unteren, ersten Durchgangsöffnung 44 reicht. Letztlich sind dabei beide Rückenflanken 52 so einheitlich in einer Reihe angeordnet.

Analog gilt dies für die beiden unteren Durchgangsöffnungen - wie auch für die auf der anderen Seite des Steckerblockes vorgesehenen Durchgangsöffnungen.

Weiterhin ist zwischen den inneren Rillen 42 im Steckerblock 40 eine Polarisationsnut 42 vorgesehen, die gleichzeitig zum Fixieren des Steckerblockes im Innengehäuse 20 dient.

In **Fig. 4** ist das Steckersystemgehäuse 1 in einer perspektivischen Darstellung gezeigt, wobei ein bereits mit dem Steckerblock 40 konfektioniertes Kabel 60 zum Einfügen in das Innengehäuse 20 dargestellt ist.

Mit dem Öffnen des Gehäusedeckels 13 des Trägergehäuses 10 wird das Innengehäuse 20 sichtbar, in dem die Steckerabnahmekontakte 38 in Führungsnuten 23 angeordnet sind. Wobei die balligen Kontaktzonen 39 der Stecker-Abnahmekontakte 38 entsprechend der Anordnung der elektrischen Kontakte 50 bzw. deren Rückenflanke 52 im Steckerblock 40 angeordnet sind.

Mit dem Einsetzen des mit einem mehradrigen Kabel 60 verbundenen Steckerblockes 40 werden gleichfalls, die hier nicht sichtbaren Übergabekontakte 34, mittels der im Gehäuseboden 32 angeordneten Leiterplatte 30, im Steckbereich 11 des Trägergehäuses 10 elektrisch kontaktiert. Mit dem Verschließen des Trägergehäuses ist der Steckverbinder gebrauchsfertig.

Wobei hier noch einmal klar wird, dass prinzipiell jedes Steckgesicht eines Trägergehäuses mit einer derartigen Anordnung verbindbar ist.
- 1: Steckersystemgehäuse

- **10**: **Trägergehäuse,** rechteckig
- 11: Steckbereich, hülsenförmig
- 12: Einfügebereich, halb offen
- 13: Gehäusedeckel, drehbar
- 14: Gehäuseboden

- 15:
- 16: Massekontakte, federnd
- 17: Isolierplatte
- 19: Zugentlastungshülse

- **20**: **Innengehäuse** (3-seitig geschlossen)
- 21: Kontaktbereich
- 22: Seitenwände
- 23: Führungsnuten für 38
- 24: Ansatzfläche
- 26: Öffnung
- 28: Fixierstifte

- **30**: **Leiterplatte**
- 32: Bohrungen
- 34: Buchsenkontakte, gewinkelt
- 36: Auflage (für 34)
- 38: Steckerabnahmekontakte
- 39: Kontaktzone, ballig

- **40**: Steckerblock
- 42: Rillen
- 44,44': Durchgangsöffnungen, untere - obere
- 46,46': Einfügeschlitze, links - rechts
- 48: Polarisierungsnut

- **50**: **elektrische Kontakte,** winkelförmig
- 52: Rückenflanke
- 54: Schneidklemmen

- 60: Mehradriges Kabel
- 62: Einzeladern
- 64: Abschirmung

## Patentansprüche

1. Mehrpoliges Steckersystem für mehradrige Kabel (60) mit einer Buchse und einem Stecker zum elektrischen und mechanischen Verbinden von vereinzelten elektrischen Adern (62), wobei ein als Kabelstecker ausgebildeter Steckerblock (40) vorgesehen ist, der in einen Steckeraufnahmeabschnitt in ein Steckersystemgehäuse (1) einsteckbar ist, mit Aufnahmen für einzelne Adern (62) eines Kabels (60) mit in etwa rechtwinklig zur Kabelerstreckung aufweisenden, seitlichen Öffnungen, durch welche Schneidklemmkontakte (50) die Leiter der Adern (62) nach Durchtrennen der Isolierung der Adern (62) kontaktieren, wobei
in einer als Buchse ausgeformten Einrichtung (20), in der Steckerabnahmekontakte (38) im Wesentlichen senkrecht zu einer Leiterplatte (30) ausgerichtet sind, zur Kontaktierung der Schneidklemmkontakte (50) des als Kabelstecker ausgebildeten Steckerblocks vorgesehen sind, wobei weitere auf der Leiterplatte (30) angeordnete Buchsenkontakte (34) in einem Trägergehäuse (10) innerhalb des im Steckersystemgehäuses (1) angeordnet sind, und wobei
der als Kabelstecker ausgebildete Steckerblock (40) zur lösbaren Aufnahme und Befestigung mit der als Buchse ausgeformten Einrichtung (20) vorgesehen ist.

2. Steckersystem nach Anspruch 1, **dadurch gekennzeichnet,**
**dass** in dem Trägergehäuse (10) des Steckersystemgehäuses (1) mit einem Steckbereich (11) für einen Gegenstecker, eine Einrichtung ausgebildet ist, bei der ein separates Innengehäuse (20) zum Einfügen des Steckerblockes (40) vorgesehen ist, mit einem Kontaktbereich (21) in dem Stecker-Abnahmekontakte (38) gehalten sind, die eine Leiterplatte (30) unterhalb des Innengehäuses (20) elektrisch kontaktieren, und die weiterhin mittels Leiterbahnen auf der Leiterplatte (30) mit Übergabekontakten (34) im Steckbereich (11) des Gehäuses (10) verbunden sind,
**dass** in dem Steckerblock (40) Durchgangsöffnungen (44, 44') vorgesehen sind, in denen die vereinzelten Adern (62) das mehradrige Kabel (60) mittels der elektrischen Kontakte (50) kontaktiert werden, wobei die elektrischen Kontakte (50) nahezu rechtwinklig zur Adernerstreckung in seitliche Einfügeschlitze (46, 46') im Steckerblock (40) einsetzbar sind, und
**dass** mit dem Einfügen des Steckerblockes (40) in das Innengehäuse (20) die Adern (62) des Kabels (60) mittels der elektrischen Kontakte (50) die Stecker-Abnahmekontakte (38) kontaktieren und mittels der Leiterplatte (30) mit den Übergabekontakten (34) im Steckbereich (11) elektrisch verbunden sind.

3. Steckersystem nach Anspruch 1, **dadurch gekennzeichnet,**
**dass** im Steckerblock (40) Rillen (42) vorgesehen sind, in denen Einfügeschlitze (46, 46') für elektrische Kontakte (50) vorgesehen sind.

4. Steckersystem nach Anspruch 1 oder 2, **dadurch gekennzeichnet,**
**dass** die elektrischen Kontakte (50) eine winkelförmige Grundform aufweisen, mit zwei Schneidklemmen (54) und einer abgewinkelten Rückenflanke (52).

5. Steckersystem nach einem der Ansprüche, **dadurch gekennzeichnet,**
**dass** jeweils zwei elektrische Kontakte (50), davon einer um etwa 180° in seiner Steckachse gedreht, in zwei nebeneinander angeordneten Einfügeschlitzen (46,46') im Steckerblock (40) derartig einfügbar sind, dass jeweils nur eine Ader (42) in den übereinander angeordneten Durchgangsöffnungen (44,44') kontaktiert wird, wobei die Rückenflanken (52) der Schneidklemmkontakte (50) gleichartig, nebeneinander in den Rillen (42) ausgerichtet sind.

6. Steckersystem nach Anspruch 1, **dadurch gekennzeichnet,**
**dass** das Innengehäuse (20) Führungsnuten (23) aufweist, in denen die Steckerabnahmekontakte (38) geführt sind.

7. Steckersystem nach Anspruch 5, **dadurch gekennzeichnet,**
**dass** die Steckerabnahmekontakte (38) eine ballige Kontaktzone (39) aufweisen und mittels einer Presspassung oder einer Lötung in der Leiterplatte (30) gehalten sind.

8. Steckersystem nach Anspruch 1, **dadurch gekennzeichnet,**
**dass** im Steckbereich (11) des Trägergehäuses (10) gegenüberliegend angeordnete, federnde Massekontakte (16) vorgesehen sind.

9. Steckersystem nach Anspruch 1, **dadurch gekennzeichnet,**
**dass** das Trägergehäuse (10) mit dem darin gehaltenen Steckerblock (40) mittels eines am Trägergehäuse (10) drehbar gehaltenen Gehäusedeckels (13) deckelseitig verschließbar ist.

10. Steckersystem nach Anspruch 1, **dadurch gekennzeichnet,**
**dass** das Trägergehäuse (10) mittels eines daran verrastbaren Gehäusebodens (14) bodenseitig verschließbar ist.

11. Steckersystem nach einem der vorstehenden Ansprüche, **dadurch gekennzeichnet, dass** Übertragungsfrequenzen von über 500 MHz übertragen werden können.

## Claims

1. A multi-pole plug system for multi-core cables (60), having a socket and a plug for electrically and mechanically connecting separated electric cores (62), a connector block (40) formed as a cable plug being provided which is adapted to be plugged into a plug receiving portion in a plug system housing (1), having accommodations for individual cores (62) of a cable (60), having lateral openings which are approximately at right angles to the extent of the cable and through which insulation displacement contacts (50) contact the conductors of the cores (62) after severing the insulation of the cores (62),
wherein in a device (20) formed as socket, in which plug take-off contacts (38) are oriented essentially perpendicularly to a printed circuit board (30), are provided for contacting of the insulation displacement contacts (50) of the plug block formed a cable plug,
further socket contacts (34) arranged on the printed circuit board (30) being arranged in a carrier housing (10) within the plug system housing (1), and
the connector block (40) formed as the cable plug being provided for releasable accommodation and attachment with the device (20) shaped as the socket.

2. The plug system according to claim 1, **characterized in that** in the carrier housing (10) of the plug system housing (1) with a plug-in area (11) for a mating plug, a device is formed in which a separate inner housing (20) for inserting the connector block (40) is provided, having a contact area (21) in which plug current supply contacts (38) are held which electrically contact a printed circuit board (30) beneath the inner housing (20) and which furthermore are connected to transfer contacts (34) in the plug-in area (11) of the housing (10) by means of conductor tracks on the printed circuit board (30),
that the connector block (40) has passage openings (44, 44') provided therein in which the separated cores (62) of the multi-core cable (60) are contacted by means of the electrical contacts (50), the electrical contacts (50) being adapted to be inserted in lateral insertion slots (46, 46') in the connector block (40) almost at right angles to the extent of the cores, and
that with the insertion of the connector block (40) into the inner housing (20), the cores (62) of the cable (60) contact the plug current supply contacts (38) by means of the electrical contacts (50) and are electrically connected to the transfer contacts (34) in the plug-in area (11) by means of the printed circuit board (30).

3. The plug system according to claim 1, **characterized in that** the connector block (40) has flutes (42) provided therein in which insertion slots (46, 46') for electrical contacts (50) are provided.

4. The plug system according to claim 1 or 2, **characterized in that** the electrical contacts (50) have an angular basic shape, with two insulation displacement terminals (54) and an angled back flank (52).

5. The plug system according to any of the claims, **characterized in that** two electrical contacts (50) each, one of which is rotated in its plug-in axis by approximately 180 degrees, are adapted to be inserted into two insertion slots (46, 46') arranged side by side in the connector block (40) such that only one core (42) each is contacted in the passage openings (44, 44') arranged one above the other, the back flanks (52) of the insulation displacement contacts (50) being oriented in the same way side by side in the flutes (42).

6. The plug system according to claim 1, **characterized in that** the inner housing (20) includes guide grooves (23) in which the plug current supply contacts (38) are guided.

7. The plug system according to claim 5, **characterized in that** the plug current supply contacts (38) include a crowned contact zone (39) and are held in the printed circuit board (30) by means of a press fit or a soldered joint.

8. The plug system according to claim 1, **characterized in that** oppositely arranged, resilient ground contacts (16) are provided in the plug-in area (11) of the carrier housing (10).

9. The plug system according to claim 1, **characterized in that** the carrier housing (10) with the connector block (40) held therein is adapted to be closed on the cover side by means of a housing cover (13) which is rotatably held on the carrier housing (10).

10. The plug system according to claim 1, **characterized in that** the carrier housing (10) is adapted to be closed on the bottom side by means of a housing bottom (14) adapted to be latched thereto.

11. The plug system according to any of the preceding claims, **characterized in that** transmission frequencies of more than 500 MHz can be transmitted.

## Revendications

1. Système de connexion multipolaire pour câbles multibrin (60), présentant une douille et un connecteur pour le raccordement électrique et mécanique de brins électriques (62) individuels,
un bloc de connexion (40) réalisé sous forme de connecteur de câble étant prévu, lequel est apte à être enfiché dans un tronçon de réception de connecteur dans un boîtier (1) de système de connexion, présentant des logements pour des brins individuels (62) d'un câble (60), présentant des orifices latéraux qui sont approximativement à angles droits par rapport à l'extension du câble et à travers lesquels des contacts autodénudants (50) contactent les conducteurs des brins (62) après avoir sectionné l'isolation des brins (62),
des contacts de prise de courant de connecteur (38) dans un dispositif (20) réalisé sous forme de douille qui sont orientés sensiblement perpendiculairement à une carte de circuit imprimé (30) étant prévus pour contacter des contacts autodénudants (50) du bloc de connexion réalisé sous forme de connecteur de câble,
des contacts de douille (34) additionnels agencés sur la carte de circuit imprimé (30) étant agencés dans un boîtier support (10) à l'intérieur du boîtier (1) du système de connexion, et
le bloc de connexion (40) réalisé sous forme de connecteur de câble étant prévu pour le logement et la fixation détachable avec le dispositif (20) réalisé sous forme de douille.

2. Système de connexion selon la revendication 1, **caractérisé en ce que** dans le boîtier support (10) du boîtier (1) du système de connexion avec une zone d'enfichage (11) pour un connecteur antagoniste, un dispositif est réalisé dans lequel il est prévu un boîtier intérieur (20) séparé pour l'insertion du bloc de connexion (40), présentant une zone de contact (21) dans laquelle des contacts de prise de courant de connecteur (38) sont retenus lesquels contactent électriquement une carte de circuit imprimé (30) au-dessous du boîtier intérieur (20) et qui sont en outre reliés à des contacts de transfert (34) dans la zone d'enfichage (11) du boîtier (10) au moyen de pistes conductives sur la carte de circuit imprimé (30),
**en ce qu'**il est prévu dans le bloc de connexion (40) des orifices de passage (44, 44') dans lesquels les brins individuels (62) du câble multibrin (60) sont contactés au moyen des contacts électriques (50), les contacts électriques (50) étant aptes à être insérés pratiquement à un angle droit par rapport à l'extension des brins dans des fentes d'insertion (46, 46') latérales dans le bloc de connexion (40), et
**en ce que** grâce à l'insertion du bloc de connexion (40) dans le boîtier intérieur (20), les brins (62) du câble (60) contactent les contacts de prise de courant de connecteur (38) au moyen des contacts électriques (50) et sont électriquement reliés au contacts de transfert (34) dans la zone d'enfichage (11) au moyen de la carte de circuit imprimé (30).

3. Système de connexion selon la revendication 1, **caractérisé en ce que** des rainures (42) sont prévues dans le bloc de connexion (40), dans lesquelles il est prévu des fentes d'insertion (46, 46') pour des contacts électriques (50).

4. Système de connexion selon la revendication 1 ou 2, **caractérisé en ce que**
les contacts électriques (50) présentent une forme fondamentale angulaire avec deux bornes guillotine (54) et un flanc arrière (52) coudé.

5. Système de connexion selon l'une des revendications, **caractérisé en ce que**
deux contacts électriques (50), dont l'un est tourné d'environ 180° selon son axe d'enfichage, sont respectivement aptes à être insérés dans deux fentes d'insertion (46, 46') agencées l'une à côté de l'autre dans le bloc de connexion (40) de telle sorte qu'un seul brin (42) respectif est contacté dans les orifices de passage (44, 44') agencés les uns au-dessus des autres, les flancs arrière (52) des contacts autodénudants (50) étant orientés de la même manière les uns à côté des autres dans les rainures (42).

6. Système de connexion selon la revendication 1, **caractérisé en ce que**
le boîtier intérieur (20) présente des gorges de guidage (23) dans lesquelles les contacts de prise de courant de connecteur (38) sont guidés.

7. Système de connexion selon la revendication 5, **caractérisé en ce que**
les contacts de prise de courant de connecteur (38) présentent une zone de contact (39) bombée et sont retenus dans la carte de circuit imprimé (30) par un ajustage serré ou un soudage.

8. Système de connexion selon la revendication 1, **caractérisé en ce que**
des contacts de mise à la masse (16) résilients et opposés sont prévus dans la zone d'enfichage (11) du boîtier support (10).

9. Système de connexion selon la revendication 1, **caractérisé en ce que**
le boîtier support (10) avec le bloc de connexion (40) maintenu dans celui-ci est apte à être fermé côté couvercle au moyen d'un couvercle de boîtier (13) retenu rotatif sur le boîtier support (10).

10. Système de connexion selon la revendication 1, **caractérisé en ce que**
le boîtier support (10) est apte à être fermé côté fond au moyen d'un fond de boîtier (14) qui peut être enclenché sur celui-ci.

11. Système de connexion selon l'une des revendications précédentes, **caractérisé en ce que**
il est possible de transmettre des fréquences de transmission supérieures à 500 MHz.
